# FASCICULE DE BREVET EUROPEEN

(11) **EP 2 799 940 B1**
(45) Date de publication et mention de la délivrance du brevet: **17.07.2019**
(21) Numéro de dépôt: 13166048.2
(22) Date de dépôt: 30.04.2013
(51) Int. Cl.: B65D 21/02, B65D 25/10, G04D 1/06, B65D 85/40, B65D 81/05

(54) **Conditionnement pour aiguilles de montres**
Verpackung für Zeiger von Armbanduhren
Packaging for hands of watches

(43) Date de publication de la demande: 05.11.2014
(73) Titulaire: The Swatch Group Management Services AG, 2501 Biel/Bienne (CH)
(72) Inventeur: Jäggi, Felix, 2504 Bienne (CH)
(74) Mandataire: Ravenel, Thierry Gérard Louis

(56) Documents cités:
- WO-A2-2004/038760
- CH-A5- 691 239
- CH-A5- 691 239
- CH-B1- 702 688
- US-A- 6 079 565
- US-A1- 2008 149 510

## Description

L'invention se rapporte à un conditionnement pour le transport et la manipulation d'éléments longilignes tels des aiguilles de montres.

La fabrication des aiguilles de montres est très rarement localisée sur le lieu ou la zone de montage des montres, il faut donc prévoir un conditionnement pour acheminer les aiguilles sur les lieux de montage.

Il existe principalement deux manières de conditionner les aiguilles de montres.

Pour les aiguilles peu couteuses, elles sont placées en vrac dans des boites en étant plus ou moins bien rangées, ou bien en vrac dans un sachet un papier de soie.

Pour les aiguilles plus couteuses, elles sont fixées individuellement sur un support pour éviter le contact des aiguilles entre elles. Pour cela on peut les glisser dans des poches ou au travers d'ouvertures ou de fentes réalisées dans une feuille ou encore les placer dans des empreintes. Ce mode de conditionnement empêche les aiguilles de se frotter les unes contre les autres et donc de s'abimer. Ce type de conditionnement exige une opération manuelle pour le rangement des aiguilles puis la reprise manuelle de chaque aiguille lors du montage.

Dans d'autres domaines d'activité, il est connu d'utiliser un support plan recouvert d'une mince couche d'un matériau ayant des propriétés adhésives pour y poser chaque objet. Ce système fonctionne bien cependant la reprise des objets peut poser des difficultés.

En effet, si on prend le cas d'aiguilles de montre qui ont une faible épaisseur, la reprise de l'aiguille ne peut se faire qu'en saisissant la face supérieure de l'aiguille soit par un système à dépression soit par aimantation ce qui est difficile. La difficulté s'accentue si la face supérieure de l'aiguille n'est pas plane mais convexe ou facetée. Cette difficulté est encore plus grande lorsque la surface supérieure des aiguilles est polie ou diamantée, ces surfaces supérieures étant très sensibles aux rayures.

On connait également du document CH 702688 un support de manipulation et de travail pour index de cadrans horlogers.

L'invention se propose d'apporter une solution aux problèmes évoqués ci-dessus.

A cet effet, l'invention se rapporte à un conditionnement pour le transport et la manipulation d'éléments longilignes tels des aiguilles de montres comprenant un support présentant une face dite de réception d'éléments longilignes et un moyen de fixation des dits éléments longilignes ce support étant caractérisé en ce que le moyen de fixation est au moins un plot de matière adhésive de hauteur suffisante pour maintenir l'élément longiligne à distance de la face de réception.

L'invention sera bien comprise à l'aide de la description ci après faite à titre d'exemple non limitatif en regard du dessin qui représente :
FIG 1 : Vue de dessus d'un support pour le conditionnement d'aiguilles de montres
FIG 2 : Coupe verticale d'un support selon l'invention recevant un élément longiligne sous la forme d'une aiguille de montre ne comprenant pas de canon
FIG 3 : Vue en perspective d'une partie du support
FIG 4 : Coupe verticale de plusieurs supports empilés, le support intermédiaire recevant un élément longiligne sous la forme d'une aiguille de montre comprenant un canon coopérant avec une cavité.

En se reportant au dessin, on voit un conditionnement 1 pour le transport et la manipulation d'éléments 2 longilignes tels des aiguilles 2 de montres comprenant un support 3 présentant une face 4 dite de réception d'éléments longilignes 2 et un moyen 10 de fixation des dits éléments longilignes sur la face 4 de réception.

La face 4 de réception est plane et selon une forme de réalisation préférée, la face de réception 4 comprend deux plans 4A, 4B juxtaposés situés à des niveaux différents avec les moyens de fixation 10 étant localisés essentiellement sur le plan 4B ayant le niveau le plus bas et l'élément longiligne étant, localement, en contact avec le plan 4A le plus haut.

Dans l'exemple représenté, il est prévu deux faces 4 de réception, une destinée aux grandes aiguilles désignant les minutes et l'autre destinée aux petites aiguilles désignant les heures.

Le support 3 présente des bords 5 conformés pour réaliser un emboitement lors de la superposition des supports 3 et maintenir une distance entre la face de réception 4 d'un support et le dessous de la face de réception 4 du support placé immédiatement au dessus. A cet effet, il est prévu une rive haute 5A qui s'élève au dessus de la face de réception et un bord rabattu 5B qui s'étend sous le plan passant par la face de réception et ce bord rabattu 5B forme un pied. La géométrie est ici prévue pour que la rive haute joue le rôle de pièce maie.

On notera la présence d'encoches 6 dans le bord rabattu 5B et d'une poignée 7 ou zone de préhension latérale dans la rive haute 5A pour faciliter la séparation des supports les uns des autres lorsqu'ils ont été emboités.

Avantageusement, le moyen 10 de fixation des éléments 2 longilignes est au moins un plot 10A de matière adhésive de hauteur suffisante pour maintenir l'élément longiligne 2 à distance D (figure2) de la face 4 de réception.

On prévoit, de préférence deux plots 10A par élément 2 longiligne. Bien entendu le nombre de plots sera fonction de la longueur des aiguilles et/ou de leurs épaisseurs et/ou résistance mécanique.

Dans une forme de réalisation préféré, le plot 10A est matérialisé par une zone d'un cordon 100 d'adhésif disposé transversalement à l'axe longitudinal des éléments longilignes. Le cordon 100 est continu dans l'exemple illustré mais pourrait selon une variante est discontinu.

Cette manière de fixer les éléments longilignes au dessus de la face 4 de réception autorise la prise d'un élément 2 longiligne avec une pince car les extrémités des mâchoires peuvent se positionner sous la face inférieure de l'aiguille. Cela facilite la séparation de l'élément longiligne du plot adhésif car le phénomène de ventouse est moindre car la surface de contact est minimisée et la surface du plot ou du cordon n'est pas initialement plane mais convexe. Dès lors que l'on pose l'aiguille sur le plot ou sur le cordon, la face convexe dudit plot va s'écraser légèrement.

Il va s'en dire que l'adhésif est choisi en fonction de la résistance mécanique de l'aiguille pour ne pas la plier lors du décollement. Typiquement l'adhésif pourra être une colle silicone ou un produit analogue qui permet une fixation amovible par collage sans laisser de trace de colle sur les aiguilles. On choisira la colle de manière qu'elle puisse être aisément déposer automatiquement au moyen d'une buse. Typiquement la largeur du cordon sera de l'ordre de quelques millimètres.

La fixation par adhésif restera cependant peu puissante pour ne pas abimer l'aiguille lors du décollement mais elle pourra être complétée éventuellement par une feuille 11 par exemple en mousse venant au dessus des éléments 2 longilignes posés sur la face de réception. Cette mousse aura une épaisseur sensiblement plus grande que la hauteur de la rive haute 5A de sorte que la mousse puisse exercer une pression sur les éléments 2 de manière à minimiser les risques de déplacement des éléments longilignes lorsqu'ils seront transportés. Avantageusement une une feuille de papier de soie (non représentée pour être intercalée entre la feuille de mousse et les aiguilles pour que les aiguilles ne collent pas à la mousse.

De part et d'autre de la face de réception, est définie une zone 12 en creux dont la fonction est d'absorber le surplus de l'adhésif lors de son application par des buses dans la mesure où au début et à la fin de la ligne d'adhésif se forme généralement un surplus d'adhésif sous la forme d'une une goutte.

Dans le cas des aiguilles de montres, celles-ci présentent à une extrémité une lumière circulaire 2A, prolongée le cas échéant par un portion tubulaire ou canon 2B (figure 4), qui sert à la monter sur un arbre d'entrainement du mécanisme de la montre.

Cette lumière 2A ou canon 2B peut être considérée comme un point de référence pour le positionnement des aiguilles sur le support de l'invention.

Avantageusement, la face 4 de réception présente un ensemble de cavités13 alignées suivant un axe et la lumière 2A de chaque aiguille 2 ou le canon 2B selon le cas est positionné au droit de chaque cavité 13. Ces cavités reçoivent le canon 2B de l'aiguille dans le cas où celle-ci est équipée (figure 4).

Les cavités 13 sont localisées sur celui 4A des deux plans 4A, 4B situés au plus haut niveau.

On notera également que dans le mode de réalisation illustré, la face 4 comprend dans le plans 4B des bossages 4C disposés en regard des cavités et la surface supérieure de ces bossages s'étend sensiblement au même niveau que le plan 4A de la surface 4. Ces bossages 4C peuvent ainsi servir de support aux extrémités des éléments longilignes 2 et éviter que ces extrémités se déforment en cas de chocs.

On a donc réalisé un conditionnement pour le transport des aiguilles de montres autorisant la manipulation des aiguilles de montre à l'aide d'un robot et présentant une première fixation qui peut être juste suffisante pour déplacer les aiguilles d'un atelier vers un autre et une deuxième fixation qui sera suffisante pour permettre de transporter les aiguilles sur de longues distances sans que celles-ci risquent de s'endommager pendant le transport.

Dans l'exemple représenté Le support 3 est rectangulaire avec des coins tronqués.

Les deux faces 4 de réception sont alignées suivant le grand coté du rectangle de sorte que les éléments longilignes sont montés parallèles aux petits cotés dudit rectangle. Les cavités 13 sont disposées suivant une parallèle aux grands cotés.

On notera la présence d'une entaille 14 semi-circulaire dans le petit coté et à l'opposé une lumière 15 circulaire en retrait par rapport au bord, cette entaille et lumière étant localisées sur l'axe médian du support. Cette entaille 14 et le trou 15 forment des moyens de positionnement du support 3 sur une surface de travail d'une machine (robot pick and place) qui peut prendre et/ou déposer les aiguilles 2 automatiquement. Cette entaille et le trou pourront ainsi coopérer avec deux tiges de même diamètre et de même distance que les trous 14 et 15 prévus sur la surface du travail de la machine .

Selon une variante de réalisation, on pourra également envisager de réaliser des supports de formes générales différentes du rectangle, par exemple de forme circulaires les plans 4A et 4B, les cavités 13, les moyens de fixation 10 et le cas échéant les bossage étant concentriques et s'étendant sur des rayons différents.

## Revendications

1. Conditionnement pour le transport et la manipulation d'éléments (2) longilignes tels des aiguilles de montres comprenant des éléments longilignes, au moins un support (3) présentant une face (4) dite de réception des éléments longilignes et un moyen (10) de fixation des dits éléments longilignes ce support étant **caractérisé en ce que** le moyen de fixation est au moins un plot (10A) de matière adhésive de hauteur suffisante pour être apte à maintenir l'élément longiligne à distance (D) de la face (4) de réception.

2. Conditionnement selon la revendication 1 **caractérisé en ce qu'**il comprend deux plots (10A) par élément longiligne.

3. Conditionnement selon la revendication 1 ou 2 **caractérisé en ce que** le plot (10A) est matérialisé par une zone d'un cordon (100) d'adhésif.

4. Conditionnement selon la revendication 1 **caractérisé en ce que** la face (4) de réception sera définie par deux plans (4A, 4B) juxtaposés situés à des niveaux différents avec les moyens de fixation étant localisés essentiellement sur le plan (4B) ayant le niveau le plus bas et l'élément longiligne étant, localement, en contact avec le plan (4A) le plus haut.

5. Conditionnement selon la revendication 4 **caractérisé en ce que** le plan (4A) le plus haut de la face de réception présente des cavités (13) alignées suivant un axe pour y positionner au droit de la dite cavité la lumière (2A) ou le canon (2B) que présente chaque aiguille de montre servant à l'engager sur un arbre de rotation.

6. Conditionnement selon l'une quelconque des revendications 1 à 4 **caractérisé en ce qu'**il comprend une feuille (11) venant couvrir les éléments longilignes fixés sur la face de réception.

7. Conditionnement selon la revendication 5 **caractérisé en ce que** de part et d'autre de la face de réception, est définie une zone (12) en creux pour y recevoir le surplus de colle.

8. Conditionnement selon la revendication 1 **caractérisé en ce que** le support (3) présente des bords (5) conformés pour réaliser un emboitement lors de la superposition des supports et maintenir une distance entre la face de réception d'un support et le dessous de la face de réception du support placé immédiatement au dessus.

9. Conditionnement selon la revendication 8 **caractérisé en ce que** le support a une rive haute (5A) qui s'élève au dessus de la face de réception et un bord rabattu (5B) qui s'étend sous le plan passant par la face de réception et forme un pied.

10. Conditionnement selon la revendication 8 ou 9 **caractérisé en ce que** le bord rabattu (5B) présente des encoches (6) et la rive haute (5A) une poignée (7) latérale pour faciliter la séparation des supports les uns des autres lorsqu'ils ont été emboîtés.

11. Conditionnement selon la revendication 1 **caractérisé en ce que** l'un des bords du support présente une entaille (14) de forme semi circulaire et une lumière (15) traversant le support formant des moyens de positionnement desdits supports (3).

## Patentansprüche

1. Verpackung für den Transport und die Handhabung von langgestreckten Elementen (2) wie Zeigern von Uhren, umfassend langgestreckte Elemente, mindestens einen Träger (3), der eine Fläche (4), bezeichnet Aufnahmefläche für die langgestreckten Elemente, aufweist, und ein Mittel (10) zur Befestigung der langgestreckten Elemente, wobei dieser Träger **dadurch gekennzeichnet ist, dass** das Befestigungsmittel mindestens ein Klotz (10A) aus Haftklebemittel mit einer ausreichenden Höhe ist, um das langgestreckte Element auf Abstand (D) von der Aufnahmefläche (4) zu halten.

2. Verpackung nach Anspruch 1, **dadurch gekennzeichnet, dass** sie pro langgestrecktem Element zwei Klötze (10A) umfasst.

3. Verpackung nach Anspruch 1 oder 2, **dadurch gekennzeichnet, dass** der Klotz (10A) durch einen Bereich eines Haftstreifens (100) ausgebildet ist.

4. Verpackung nach Anspruch 1, **dadurch gekennzeichnet, dass** die Aufnahmefläche (4) durch zwei nebeneinanderliegende Ebenen (4A, 4B) definiert ist, die auf unterschiedlichen Höhen angeordnet sind, wobei sich die Befestigungsmittel im Wesentlichen in der Ebene (4B) befinden, die die niedrigste Höhe besitzt, und das langgestreckte Element mit der höchsten Ebene (4A) räumlich begrenzt in Kontakt ist.

5. Verpackung nach Anspruch 4, **dadurch gekennzeichnet, dass** die höchste Ebene (4A) der Aufnahmefläche auf eine Achse ausgerichtete Hohlräume (13) aufweist, um dort an der Stelle des Hohlraums das Fenster (2A) oder das Stundenrohr (2B) zu positionieren, das jeder Uhrenzeiger aufweist und das dazu dient, mit einer Drehwelle in Eingriff zu gelangen.

6. Verpackung nach einem der Ansprüche 1 bis 4, **dadurch gekennzeichnet, dass** sie eine Folie (11) aufweist, die die auf der Aufnahmefläche befestigten langgestreckten Elemente abdeckt.

7. Verpackung nach Anspruch 5, **dadurch gekennzeichnet, dass** auf beiden Seiten der Aufnahmefläche ein vertiefter Bereich (12) definiert ist, um darin den überschüssigen Klebstoff aufzunehmen.

8. Verpackung nach Anspruch 1, **dadurch gekennzeichnet, dass** der Träger (3) Ränder (5) aufweist, die angepasst sind, um beim Stapeln von Trägern ineinander zu schachteln und zwischen der Aufnahmefläche eines Trägers und der Unterseite der Aufnahmefläche eines unmittelbar darüber angeordneten Trägers einen Abstand aufrechtzuerhalten.

9. Verpackungsanspruch 8, **dadurch gekennzeichnet, dass** der Träger einen oberen Rand (5A), der sich über die Aufnahmefläche erhebt, und eine Umbördelung (5B) besitzt, die sich unter der durch die Aufnahmefläche verlaufende Ebene erstreckt und einen Fuß bildet.

10. Verpackung nach Anspruch 8 oder 9, **dadurch gekennzeichnet, dass** die Umbördelung (5B) Kerben (6) aufweist und der obere Rand (5A) einen seitlichen Griff (7) aufweist, um die Trennung der Träger voneinander zu erleichtern, wenn sie ineinander geschachtelt worden sind.

11. Verpackung nach Anspruch 1, **dadurch gekennzeichnet, dass** einer der Ränder des Trägers eine halbkreisförmige Einkehlung (14) und ein Fenster (15) aufweist, das durch den Träger verläuft und Mittel für die Positionierung der Träger (3) bildet.

## Claims

1. Packaging for the transport and handling of elongated elements (2) such as watch hands including elongated elements at least one support (3) having a face (4) for receiving the elongated elements and a means (10) of fixing said elongated elements, said support being **characterized in that** the fixing means is at least one bead (10A) of adhesive material of sufficient height to hold the elongated element at a distance (D) from the receiving face (4).

2. Packaging according to claim 1, **characterized in that** the packaging includes two beads (10A) per elongated element.

3. Packaging according to claim 1 or 2, **characterized in that** the bead (10A) is embodied by an area of an adhesive strip (100).

4. Packaging according to claim 1, **characterized in that** the receiving face (4) is defined by two juxtaposed planes (4A, 4B) located at different levels with the fixing means being located essentially in the plane (4B) having the lowest level and the elongated element being locally in contact with the highest plane (4A).

5. Packaging according to claim 4, **characterized in that** the highest plane (4) of the receiving face includes cavities (13) aligned along an axis to position opposite said cavity the hole (2A) or the pipe (2B) comprised in each watch hand used for engaging said hand on a pivot arbour.

6. Packaging according to any of claims 1 to 4, **characterized in that** the packaging includes a sheet (11) covering the elongated elements fixed to the receiving face.

7. Packaging according to claim 5, **characterized in that** on either side of the receiving face there is defined a hollow area (12) for receiving the surplus of adhesive.

8. Packaging according to claim 1, **characterized in that** the support (3) has edges (5) shaped to form a nesting arrangement when the supports (3) are superposed on each other and to maintain a distance between the receiving face of one support and the bottom of the receiving face of the support placed immediately thereabove.

9. Packaging according to claim 8, **characterized in that** the support has a high edge (5A) which rises above the receiving face and a flanged edge (5B) which extends below the plane through the receiving face and forms a foot.

10. Packaging according to claim 8 or 9, **characterized in that** the flanged edge (5B) has notches (6) and the high edge (5A) a lateral handle for facilitating the separation of the supports from each other when said supports have been nested in each other.

11. Packaging according to claim 1, **characterized in that** one of the edges of the support has a semi-circular notch (14) and a hole (15) traversing the support forming means of positioning said supports (3).
